# EUROPÄISCHE PATENTSCHRIFT

(11) **EP 1 646 576 B1**
(45) Veröffentlichungstag und Bekanntmachung des Hinweises auf die Patenterteilung: **19.09.2007**
(21) Anmeldenummer: 04763109.8
(22) Anmeldetag: 06.07.2004
(51) Int. Cl.: B66B 13/30

(54) **ABWEISENDE TÜRPANEELFÜHRUNG**
DEFLECTING DOOR PANEL GUIDE MECHANISM
SYSTEME DE GUIDAGE DE PANNEAU DE PORTE A DEFLEXION

(30) Priorität: 21.07.2003 DE 10333086
(43) Veröffentlichungstag der Anmeldung: 19.04.2006
(73) Patentinhaber: Wittur AG, 85259 Wiedenzhausen (DE)
(72) Erfinder: KARNER, Franz, Josef, A-3283 St. Anton/J (AT)
(74) Vertreter: GROSSE BOCKHORNI SCHUMACHER
(86) Internationale Anmeldenummer: PCT/EP2004/007384
(87) Internationale Veröffentlichungsnummer: WO 2005/019086

(56) Entgegenhaltungen:
- EP-A- 1 095 895
- DE-U- 9 409 561
- JP-A- 51 098 848

## Beschreibung

Die Erfindung betrifft eine Führungsschiene für einen Aufzug gemäß dem Oberbegriff des Anspruchs 1, ein darauf aufbauendes Führungsschienensystem, eine damit ausgerüstete Aufzugstürenanordnung und einen damit ausgerüsteten Aufzug.

Aufzüge sind mit regelmäßig automatisch öffnenden und schließenden Aufzugsschachttüren und ebensolchen Aufzugskabinentüren ausgerüstet. Diese bedürfen der Führung. Die Türpaneele dieser Aufzugstüren werden regelmäßig an ihrer Oberseite an einer schachtseitig oberhalb des Türsturzes angebrachten Türführung aufgehängt und geführt. Bodenseitig werden zusätzlich meist in den Kabinen- und Stockwerksboden eingelassene Führungsschienen in Form von Türschwellen verwendet. Die Aufzugstüren werden in Führungsrillen dieser Türschwellen geführt. Dabei sind die Türschwellen mit ihren Führungsabschnitten bzw. -rillen offen zugänglich angeordnet und liegen weitgehend in einer Ebene mit der Oberfläche des Kabinen- oder Stockwerksbodens. Die Führungsschienen und ihre Führungsrillen verschmutzen daher leicht, so dass es schnell zu Störungen bei der Betätigung der Türen, d. h. zu einem Klemmen der Türen kommen kann. Im übrigen lassen es derartige Türschwellen nicht zu, den Bodenbelag der Kabine oder des Stockwerks bis unter die Türen zu führen, was nicht nur aus ästhetischen Gründen wünschenswert ist, sondern etwa auch die Bodenpflege erleichtert.

Es ist bekannt, insbesondere die unteren Führungen von Aufzugstüren an geschützter Stelle anzubringen, so, dass die Führungsabschnitte im Bereich des Aufzugsschachts angeordnet und damit nicht ohne Weiteres zugänglich, also weniger verschmutzungsanfällig sind. Solche bodenseitigen Führungsschienen werden gemeinhin als "verdeckte Schwellen" bezeichnet.

Eine solche Führung ist beispielsweise aus der EP 0 708 052 A2 bekannt. Dieses Dokument beschreibt eine Aufzugskabine, in deren Boden, unterhalb der Oberfläche des Bodenbelages, eine Führungsschiene eingelassen ist. Die Öffnung von deren Führungsabschnitt ist der gegenüberliegenden Schachtwand zugewandt. In dieser Führungsschiene wird das eine Ende von Führungsschuhen beweglich geführt, deren anderes Ende an der Unterseite der Kabinentür befestigt ist und so die Kabinentür führt. Zwar ist der Führungsabschnitt teilweise abgedeckt, zwangsläufig bleibt jedoch ein mehr oder minder großer Schlitz frei, der ein Hin-und Herfahren der Führungsschuhe beim Öffnen und Schließen der Tür ermöglicht.

Ein weiteres Beispiel ist aus der EP 1095895 bekannt.

Das heute durchweg übliche automatische Öffnen und Schließen der Aufzugskabinen- und Aufzugsschachttüren ist ein Vorgang, der einige Zeit in Anspruch nimmt. Zwar verbietet es sich aus Sicherheitsgründen die Aufzugskabine bereits anfahren zu lassen, wenn die Auf zugstüren noch nicht vollständig geschlossen sind. Um die Beförderungsdauer zu verkürzen, ist es vielfach jedoch wünschenswert, dass mit dem Öffnen der Kabinen- und der Schachttüre bereits begonnen werden kann, noch bevor die Aufzugskabine ihre endgültige, in langsamer Bewegung anzufahrende Halteposition an einer Schachttüre erreicht hat, d. h. "gelandet" ist. Man spricht insoweit von vorlaufender Türöffnung. Eine vorlaufende Türöffnung wirft unter Sicherheitsgesichtspunkten Probleme auf. Denn im Zuge der vorlaufenden Türöffnung werden zeitweilig zumindest Teile der Türführungen zugänglich, wodurch eine erhöhte Unfallgefahr entsteht.

Bei der aus der EP 0 708 052 A2 bekannten Konstruktion für eine verdeckte Schwelle ist eine vorlaufende Türöffnung aus Sicherheitsgründen nicht möglich. Bei einer solchen Konstruktion kann beispielsweise mit dem Öffnen der Schachttüre bei von oben vor einer Schachttür landender Kabine erst dann begonnen werden, wenn die am Kabinenboden, zur Schachttürenseite hin zeigende untere Führung bereits vollständig unterhalb des Stockwerksbodens zu liegen gekommen ist, d. h. die Aufzugskabine muss praktisch die Endposition erreicht haben. Denn solange dies nicht der Fall ist, kann nicht ausgeschlossen werden, dass irgendein Gegenstand (etwa die Spitze eines Regenschirms) oder gar ein Körperteil (etwa eine Schuh- oder Fußspitze) in den von den sich öffnenden Türen bereits freigegebenen Abschnitt der Führungsschiene hineingerät, d. h. über die Öffnung, die in der Führungsschiene für das Eingreifen der Führungsschiene frei gelassen ist, in das Innere der Führungsschiene eindringt, und dann durch die sich weiter absenkende Aufzugskabine zwischen der Aufzugskabine und der Kante der Stockwerksdecke geklemmt oder gar abgeschert wird.

Der Erfindung liegt daher die Aufgabe zu Grunde, eine als verdeckte Türführung für einen Aufzug geeignete Führungsschiene zu schaffen, die das bei geöffneter Aufzugstür und sich bewegender Aufzugskabine von der Führungsschiene ausgehende Sicherheitsrisiko minimiert.

Diese Aufgabe wird erfindungsgemäß dadurch gelöst, dass die Führungsschiene (betrachtet man sie in einer ihrer Montageposition entsprechenden Position) im Bereich der Öffnung, über die die Führungsschuhe in die Führungsschiene eingreifen können, einen Abweiser besitzt. Durch einen solchen Abweiser wird im Betrieb ein Fremdkörper aus dem Bereich der Öffnung, über die die Führungsschuhe in die Führungsschiene eingreifen, abgewiesen, wenn sich die Aufzugskabine in bestimmter Richtung bewegt.

Bevorzugter Weise ist die erfindungsgemäße Führungsschiene so gestaltet, dass sie sowohl als boden- als auch als deckenseitige Schiene zur Lagerung und/oder Führung der Türpaneele eingesetzt werden kann.

Der Erfindung liegt weiterhin die Aufgabe zu Grunde, ein Führungsschienensystem zu schaffen, durch welches mit wenigen, vorzumontierenden Einzelteilen auf einfache Art und Weise verdeckte Sicherheitstürführungen für die verschiedensten Aufzugstüranordnungen (einseitig oder mehrseitig öffnend und schließend usw.) in den verschiedensten Abmessungen realisiert werden können.

Diese Aufgabe wird durch Führungsschienensystem aus einer Führungsschiene mit dem erfindungsgemäßen Profilkörper, sowie bedarfsweise einzeln oder insgesamt damit zu kombinierenden Komponenten, nämlich einer Schürze und einer Abdeckung gelöst, wobei vorzugsweise als weitere Systemelemente zusätzlich ein eine Führungsfläche tragendes Profil und ein Abschlussprofil hinzukommen.

Schließlich liegt der Erfindung weiterhin die Aufgabe zu Grunde, einen Aufzug mit einer verdeckten Türführung zu schaffen, der, zumindest an einzelnen Haltestellen, auf einfache Art und Weise eine vorlaufende Türöffnung ermöglicht.

Diese Aufgabe wird dadurch gelöst, dass zumindest eine Aufzugstürenanordnung, deren Führungsschiene durch das vorlaufende Öffnen einer anderen Aufzugstürenanordnung zeitweilig zugänglich wird, mit der erfindungsgemäßen Führungsschiene ausgerüstet wird.

Im folgenden wird ein Ausführungsbeispiel der Erfindung an Hand von Zeichnungen näher erläutert. Es zeigen:
- Fig. 1:: winen Querschnitt durch eine Aufzugstürenanordnung, die die erfindungsgemäße Führungsschiene verwendet;
- Fig. 2a:: eine Seitenansicht einer Aufzugstürenanordnung, die die erfindungsgemäße Führungsschiene verwendet;
- Fig. 2b:: eine Seitenansicht einer mit Fig. 2a vergleichbaren, jedoch aus zwei gegenläufig betätigten Türpaneelen bestehenden Aufzugstürenanordnung, die die erfindungsgemäße Führungsschiene verwendet;
- Fig. 3:: eine Detailansicht einer nicht beanspruchten ersten Ausführungsform der Führungsschiene;
- Fig. 4: eine Detailansicht einer zweiten, insbesondere für den Einsatz im Türsturzbereich gedachten Ausführungsform der erfindungsgemäßen Führungsschiene;
- Fig. 5:: eine Detailansicht einer dritten Ausführungsform der erfindungsgemäßen Führungsschiene;
- Fig. 6:: eine Detailansicht einer nicht beanspruchten vierten Ausführungsform der Führungsschiene.

Die schematisch angelegte Fig. 2b zeigt eine Aufzugstürenanordnung für eine Schachttür, die an einer Haltestelle einer Aufzugskabine einen Zugang zum Aufzugsschacht bzw. der darin befindlichen, nicht gezeigten Aufzugskabine freigibt. Eine Aufzugstürenanordnung für eine Kabinentür sieht genauso aus, weshalb die folgenden Ausführungen sinngemäß auch für eine Kabinentür gelten.

Die Türenanordnung besteht aus zwei in gegenläufiger Richtung öffnenden und schließenden Türpaneelen 1. Die beiden Türpaneele sind an ihrer Oberseite in üblicher Weise in eine Führungsschiene eingehängt und werden von dieser geführt und getragen, was hier nicht gezeigt wird. Jedes der Türpaneele 1 trägt mindestens einen armartig ausgebildeten Führungsschuh 2, der an seinem freien Ende mit einem nicht näher bezeichneten Gleitelement ausgerüstet ist und bodenseitig in einer erfindungsgemäßen Führungsschiene geführt wird.

Die Fig. 2a zeigt eine vergleichbare Aufzugstürenanordnung, die sich von der nach Fig. 2b nur dadurch unterscheidet, dass hier nur ein einziges Türpaneel verwendet wird.

Die Fig. 1 zeigt einen durch die Mitte der von Fig. 2 gezeigten Türöffnung gelegten Schnitt bei geschlossener Tür. Zu erkennen ist Stockwerksdecke 4, welche nach vollständiger Fertigstellung einen Bodenbelag 5 trägt, etwa einen Belag aus Steinplatten, Parkett oder Teppichboden.

Die Führungsschiene besteht bei diesem Ausführungsbeispiel aus einem einstückig als Biegeteil aus Blech, insbesondere Stahlblech hergestellten Profilkörper 6. Mehrere dieser Profilkörper 6 können fluchtend hintereinander angeordnet werden, etwa um eine Führung für besonders breite Türen herzustellen (hier nicht gezeigt). In diesem Fall bietet es sich an, in den hohlen, hier annähernd dreiecksartigen Querschnitt einen entsprechend gestalteten Kern einzuführen, um die einzelnen Profilkörper 6 fluchtend aneinander stecken zu können und so jegliche Ausrichtungsprobleme zu umgehen. Obwohl der einzelne Profilkörper 6 bevorzugt einstückig auszuführen ist, kann er selbstverständlich auch aus mehreren getrennten Komponenten bestehen, etwa (nicht gezeigt) aus einem Profil das den noch näher zu erörternden Führungsabschnitt trägt und einem benachbart anzubringenden weiteren Profil, das den ebenfalls später noch zu erörternden Abweiser trägt.

Der Profilkörper 6 der hier als untere Führungsschiene eingesetzten Führungsschiene trägt einen Führungsabschnitt nach Art einer nach oben, zum Türpaneel hin offenen Rinne. In diese Rinne können von oben die an ihrem Ende mit einem (nicht näher bezeichneten) Gleitkörper ausgerüsteten Führungsschuhe 2 eingreifen, die ihrerseits an den Türpaneelen 1 befestigt sind und diese führen. Dabei können die Führungsschuhe bei diesem Ausführungsbeispiel unmittelbar von außerhalb der Führungsschiene in den Führungsabschnitt eingreifen, d. h. ohne dass sie einen Wandabschnitt der Führungsschiene von außen nach innen umgreifen. Die Führungsschuhe werden dabei über ihre Gleitkörper durch die Seitenwände der Rinne geführt. Vorzugsweise werden der vom Profilkörper getragene Führungsabschnitt bzw. die Passung zwischen ihm und dem Gleitkörper so dimensioniert, dass die Türpaneele leichtgängig geführt werden und dabei gleichwohl unerwünschten Schwingungen oder gar Durchbiegungen der Türpaneele (etwa durch die Belastung sich an das Tür-paneel anlehnender Personen) Einhalt geboten wird.

Die Fig. 3 zeigt den in Fig. 1, 2a und 2b verwendeten Profilkörper 6 in seinen Einzelheiten. Der Profilkörper 6 besitzt zwei Abschnitte 6b und 6c, mittels derer der Profilkörper 6 mittelbar oder unmittelbar an das Gebäude bzw. die Aufzugskabine angeschraubt werden kann. Auch ein Einmauern in das Gebäude ist möglich.

Der Profilkörper 6 trägt den bereits angesprochenen Führungsabschnitt 6a, dessen eine Führungsfläche von dem Abschnitt 6h des Profilkörpers gebildet wird, während die andere Führungsfläche 7a vorzugsweise entweder von dem Profil 7 oder einem Abschnitt der Schürze 3 (vgl. Fig. 1) gebildet wird, die beide am Flansch 6e des Profilkörpers befestigt werden können. Selbstverständlich kann statt dessen auch die zweite Führungsfläche am Profilkörper 6 angeformt sein. Dabei wird die Austauschbarkeit der Führungsschuhe bzw. ihre Reparatur (etwa die Erneuerung der an ihrem Ende vorgesehenen Gleitkörper) dadurch, dass der rinnenartige Führungsabschnitt durch Abnehmen der Türschürze 3 und/oder des Profils 7 geöffnet werden kann, vereinfacht. Zusammen mit der Führungsschiene können Führungsschuhe in weitgehend beliebiger Position, Menge, Krümmung und Winkelung verwendet werden.

Der Profilkörper ist mit einem Schenkel 6d ausgestattet, der einen Abschluss für die Stirnkante des Bodenbelages 5 bildet, welcher sich bis unter die Türpaneele erstreckt. Der Abschlussschenkel 6d bietet nicht nur ästhetische Vorteile, sondern schützt die Stirnkante des Fußbodenbelages wirksam vor Beschädigungen. Der Schenkel 6d wird vorzugsweise an den Profilkörper angeformt, kann aber, sofern der größere Montageaufwand nicht gescheut wird, auch ein separater Bestandteil sein. Letzterenfalls ist es günstig, den Profilkörper 6 und den Schenkel 6d so zu gestalten, dass der Schenkel 6d an dem Profilkörper 6 vormontiert werden kann.

Der Schenkel 6d bietet, ggf. ebenfalls zusammen mit dem Flansch 6e, die Möglichkeit, in dem Bereich, der beim Öffnen und Schließen der Türen nicht von den Führungsschuhen 2 der Türpaneele 1 befahren wird, ein Abdeckelement 8 anzubringen, etwa mittels versenkter Blech- oder Gewindeschrauben, die in den Schenkel 6d und/oder 6e eingedreht werden. Hierdurch ergibt sich insgesamt ein sehr flexibles System aus dem Profilkörper 6 und den bedarfsweise an ihm anzubringenden Komponenten, bestehend aus dem Führungsprofil 7, der Abdeckung 8 und der Profilschürze 3 sowie ggf. dem Abschlussschenkel 6d. Die Vielseitigkeit dieses Systems kann noch dadurch erhöht werden, dass der Profilkörper so dimensioniert wird, dass er wahlweise auch dazu verwendet werden kann, um Türpaneele, vorzugsweise mittels entsprechender Rollapparate, daran aufzuhängen und zu führen, d. h., dass der Profilkörper dann auch als obere Türführung verwendet werden kann.

Bei einer vorlaufenden Türöffnung, d. h. einem Öffnen der Aufzugsschacht- und Aufzugskabinentüren kurz bevor die Aufzugskabine ihre endgültige Halteposition erreicht hat, wird die untere Führungsschiene der Kabinentür für die auf dem Stockwerk vor der Schachttür wartenden Personen zugänglich wenn die Kabine von oben kommend landet, während die untere Führungsschiene der Schachtür für die Kabineninsassen zugänglich wird, wenn die Kabine von unten kommend in die Haltestelle einfährt.

Im Zuge der vorlaufenden Türöffnung wird dabei zunächst der durch die Abdeckung 8 zwischen den Türen abgedeckte Bereich freigegeben, vgl. etwa Fig. 2b. Solange nur der durch die Abdeckung 8 abgedeckte Bereich freigegeben wird, sind durch die Führungsschiene auf Grund vorlaufender Türöffnung verursachte Unfälle praktisch auszuschließen. Mit fortschreitendem Öffnen der Türen wird dann auch der Bereich der Führungsschiene zugänglich, der nicht mehr durch die Abdeckung 8 geschützt ist, d. h. bei dem die Öffnung 6f (vgl. Fig. 3, Öffnung dort gestrichelt angedeutet), über die der bzw. die Führungsschuhe in die Führungsschienen eingreifen, frei liegt.

Der Profilkörper 6 ist, betrachtet man ihn in ordnungsgemäß montierter Position, oberhalb seines Führungsabschnitts 6a, d. h. im Bereich der Öffnung 6f, über die die Führungsschuhe in die Führungsschiene eingreifen, mit einem Abweiser 6g ausgerüstet. Dieser Abweiser ist so gestaltet, dass meist auch ein durch die Öffnung 6f hindurch in den Führungsabschnitt 6a hineingreifender Fremdkörper aus der Führungsschiene herausgedrückt wird, wenn sich die Aufzugskabine in bestimmter Richtung bewegt. Jedenfalls ist mit praktisch hinreichender Sicherheit ausgeschlossen, dass ein Fremdkörper durch eine Bewegung in horizontaler Richtung so in die Führungsschiene gelangen kann, dass er gravierend geklemmt oder abgeschert wird.

Um diese Funktion zu erfüllen, kann der Abweiser 6f auf sehr unterschiedliche Art und Weise gestaltet sein. Das von den Fig. 1 bis 3 gezeigte, hier erörterte erste Ausführungsbeispiel bedient sich beispielsweise eines Abweisers, der als gerade Abgleitschräge 6g ausgeführt ist. Der Abweise kann jedoch, wie dies etwa die Fig. 6 zeigt, auch ballig oder in sonstiger Art und Weise mit einer geschwungenen oder gekrümmten Oberfläche ausgeführt werden, solange diese so gestaltet ist, dass die erforderliche Funktion erfüllt wird.

Eventuell in dieser Schräge 6g zu Montagezwecken vorgesehene Durchbrüche, wie sie die Fig. 3 zeigt, werden vorzugsweise vor Inbetriebnahme durch stabile, unverlierbare Kappen o. ä. verschlossen. Der Abweiser, hier also die Schräge 6g, erstreckt sich von der schachtseitigen Außenseite des Profilkörpers, die hier durch den Abschlussschenkel 6d für den Bodenbelag und den Flansch 6e bzw. das daran befestigte Profil 7, 3 oder 8 gebildet wird, bis annähernd zur (in horizontaler Richtung gesehen) tiefsten Stelle der Führungsschiene, die von außen auf geradem Wege erreicht werden kann. Die abgeschrägte Fläche 6g ist hier um etwa 25° gegenüber der Vertikalachse des Schachts, d. h. gegenüber der Fahrtrichtung der Aufzugskabine geneigt. Sofern die Schräge gewölbt ist genügt eine durchschnittliche Neigung zwischen etwa 25° bis 30°.

Die Führungsschiene ist dabei vorzugsweise so dimensioniert, dass die lichte Weite "X", also die kleinste Weite der Öffnung 6f, zu dem von drei Seiten durch die Führungsschiene umschlossenen Bereich in der Führungsschiene nur wenig größer ist als dies erforderlich ist, um die zur Verwendung mit der Führungsschiene vorgesehenen Führungsschuhe 2 ungehindert passieren zu lassen. Denn mit abnehmendem "X" sinkt die Gefahr eines (zu tiefen) Eindringens von Fremdkörpern, da die Öffnung über die ein Zutritt erfolgen kann sehr schmal wird.

Die Fig. 4 zeigt ein zweites Ausführungsbeispiel der erfindungsgemäßen Führungsschiene. Dieses ist insbesondere als sturzseitige Führungsschiene zur Führung und Aufhängung der Türpaneele an ihrer Oberseite gedacht.

Bei vorlaufender Türöffnung wird die obere Führungsschiene der Kabinentür bei von unten kommender Kabine für die auf dem Stockwerk wartenden Personen zugänglich, während für die Kabineninsassen bei von oben landender Kabine die obere Führungsschiene der Schachttür zugänglich wird.

Die diesem Ausführungsbeispiel entsprechende Führungsschiene bietet in ihrem Inneren die Möglichkeit, an ihrem Ende mit einer Rolle versehene Führungsschuhe zu führen, wobei ohne weiteres zugleich auch das Gewicht der Türpaneele getragen werden kann. Selbstverständlich sind auch entsprechende Gleitführungen möglich. Der Führungsabschnitt 6h, 7a ist dabei so im Inneren angeordnet, dass er nur mittelbar vom Führungsschuh erreichbar ist, d. h. indem der Führungsschuh 2 einen Wandabschnitt des Führungskörpers 6 umgreift. Der Abweiser 6g ist daher entsprechend kurz ausgeführt, so dass eine zum allseitig umschlossenen Inneren 6i führende Öffnung frei bleibt.

Wichtig ist dabei, dass dafür Sorge getragen wird, dass in der Praxis kein einseitig festgehaltener Fremdkörper so in das allseitig umschlossene Innere 6i der Führungsschiene eindringen kann, dass eine Gefahr entsteht. Daher wird der Abweiser so ausgeführt, dass zwischen ihm und der Abdeckfläche 7b eine Art Labyrinth entsteht, das verhindert, dass ein langer, starrer Gegenstand so eindringen kann, dass er der Gefahr ausgesetzt ist, nicht abgewiesen zu werden. Um eine hinreichende Labyrinthwirkung zu erzielen, wird die, wie in Fig. 4 gezeigt, in vertikaler Richtung zu messende Überlappung γ = 0, vorzugsweise > 10 mm und optimaler Weise > 15 mm gewählt. Eine Überlappung < 0 ist nicht zulässig, da dies bedeuten würde, dass in der Praxis nicht mit hinreichender Sicherheit ausgeschlossen werden kann, dass ein länglicher, starrer Gegenstand über den dann entstehenden Spalt ohne weiteres an dem Abweiser vorbei bis zur Rückwand 6c in die Führungsschiene eindringen und dann geklemmt oder abgeschert werden kann.

Ausgesprochen vorteilhaft ist, dass die von Fig. 4 gezeigte Führungsschiene ohne Änderungen auch als bodenseitige Führungsschiene eingesetzt werden kann, die Führungsschiene muss lediglich um 180 Grad um ihre Längsachse gedreht eingebaut werden. Auch die Führungsschuhe bleiben unverändert und werden lediglich entsprechend gedreht montiert.

Die Fig. 5 zeigt eine dritte Ausführungsform der erfindungsgemäßen Führungsschiene. Diese ist primär als bodenseitige Führungsschiene gedacht.

Eine weitere ausgesprochen vorteilhafte Variante der erfindungsgemäßen Führungsschiene ergibt sich, wenn man der Führungsschiene ein Profil verleiht, das so gestaltet ist, dass die Führungsschiene sowohl so, wie die Führungsschiene nach Fig. 4 als auch so, wie die Führungsschiene nach Fig. 5 mit Führungsschuhen zusammen wirken kann. Auf diese Art und Weise können mit ein und derselben Führungsschiene für die verschiedenen Einsatzzwecke (oben oder unten) Führungsvorrichtungen realisiert werden, die vom jeweils entstehenden Aufwand her optimal an den individuellen Einsatzzweck angepasst sind.

Angemerkt sei an dieser Stelle, dass auch die von den Fig. 1 bis 2 und 5, gezeigten Ausführungsformen der erfindungsgemäßen Führungsschiene bei entsprechender Drehung als deckenseitige Führungsschiene eingesetzt werden können, insbesondere für solche Türpaneele deren Gewicht von der bodenseitigen Führungsschiene abgefangen wird und die daher an ihrer Oberseite lediglich zu führen sind.

Die Fähigkeit, eingedrungene Gegenstände wie erörtert herauszudrücken bzw. abzuweisen, bevor sie zwischen Kabine und Stockwerksdecke eingeklemmt oder abgeschert werden, hängt vom Winkel der Schräge sowie vom Reibungskoeffizienten zwischen der Schräge und dem eingedrungenen Körper ab. Um so kleiner der Winkel der Schräge gegenüber der Achse ist, längs derer sich die Aufzugskabine bewegt, um so größer ist die Fähigkeit der Schräge, Unfälle zu verhindern. Der Winkel wird daher vorzugsweise kleiner oder gleich 30 Grad ausgeführt. Gleiches gilt für den Reibungskoeffizienten, der möglichst niedrig gehalten werden sollte. Im gegebenen Fall mag es sich sogar anbieten, die Schräge mit reibungsvermindernden Mitteln, etwa einer Beschichtung, zu versehen. Wichtig ist, dass die Schräge so ausgeführt ist, dass sich in dem Rücksprung 6f nirgendwo eine Kante ergibt, an der sich eingedrungene Gegenstände verhaken könnten, bevor sie abgewiesen werden.

Mit einem solchen Abweiser mag keine 100%ige Sicherheit für jeden beliebig denkbaren Fall erreicht werden. Entscheidend ist jedoch, dass ein praktisch hinreichender Grad an Sicherheit erreicht wird, der sich etwa dadurch manifestiert, dass die Führungsschiene zum Einsatz bei Aufzügen, insbesondere bei solchen mit vorlaufender Türöffnung, amtlich zugelassen wird.

Die optionale Türschürze 3 trägt weiter zur Verbesserung der Sicherheit bei. Sie verhindert, dass unter ungünstigen Umständen vom Flansch 6e (vgl. Fig. 1) Gegenstände erfasst und geklemmt werden können.

## Patentansprüche

1. Führungsschiene zur Führung von seitlich oder zentral öffnenden Aufzugskabinen-oder Aufzugsschachttüren, bestehend aus einem Profilkörper (6), der so gestaltet ist, dass der Profilkörper (6) derart an einer Aufzugskabine oder im Bereich einer Stockwerkstüröffnung anbringbar ist, dass an dem Profilkörper (6) mindestens ein von der Aufzugsschachtseite her zugänglicher Führungsabschnitt (6a) vorhanden ist, in den Führungselemente (2) der Aufzugstür über eine Öffnung (6f) in den Profilkörper (6) so eingreifen können, dass sie geführt werden, **dadurch gekennzeichnet, dass** im Bereich der besagten Öffnung (6f) des Profilkörpers (6) ein Abweiser (6g) vorhanden ist, der so gestaltet ist, dass er, wenn eine Relativbewegung der Führungsschiene, bezogen auf ihre Montageposition, senkrecht zu ihrer Längsachse in einer etwa vertikalen Richtung stattfindet, einen als Metallstab mit einer freien Länge von 30 cm und einer geringeren Dicke, als die mit der Führungsschiene zu verwendenden Führungsschuhe, gestalteten Fremdkörper abweisen kann, der mit seinem einen Ende durch eine Bewegung in annähernd horizontaler Richtung soweit wie möglich durch die besagte Öffnung (6f) hindurch in die Führungsschiene eingedrungen ist und an seinem anderen Ende mit der Hand festgehalten wird, und der Führungsabschnitt (6a) als nur mittelbar d. h. über eine Umlenkung des Führungselementes ≥ 90 Grad, von außerhalb der Führungsschiene erreichbare Führungseinrichtung ausgebildet ist, die ein mit einem Gleit- oder Wälzkörper ausgerüstetes Ende eines Führungselementes (2) eines Aufzugstürelementes (1) zwischen mindestens zwei Führungsflächen (7a, 6h) führend aufnehmen kann.

2. Führungsschiene nach einem der vorhergehenden Ansprüche, **dadurch gekennzeichnet, dass** die lichte Weite "X" der den Führungsabschnitt (6f) zugänglich machenden Öffnung in einer Richtung senkrecht zur Längsachse der Führungsschiene kleiner oder gleich 25 mm vorzugsweise kleiner oder gleich 16 mm und idealer Weise kleiner oder gleich 13 mm ist.

3. Führungsschiene nach einem der vorhergehenden Ansprüche, **dadurch gekennzeichnet, dass** die in vertikaler Richtung zu messende Überlappung "Y" zwischen dem Abweiser und der ihm gegenüberliegenden, schachtseitigen Aussenkante > 0, vorzugsweise > 10 mm und idealer Weise > 15mm ist, wenn der Abweiser (6g) die Tiefe, in der ein Körper maximal in horizontaler Richtung in das Innere der Führungsschiene eindringen kann, nicht begrenzt.

4. Führungsschiene nach einem der vorhergehenden Ansprüche, **dadurch gekennzeichnet, dass** der Abweiser (6g) reibungsvermindernde Mittel, vorzugsweise eine Beschichtung trägt.

5. Führungsschiene nach einem der vorhergehenden Ansprüche, **dadurch gekennzeichnet, dass** der Abweiser (6g) durch eine abgeschrägte Fläche gebildet wird.

6. Führungsschiene nach Anspruch 5, **dadurch gekennzeichnet, dass** die abgeschrägte Fläche so gestaltet ist, vorzugsweise als weitgehend ebene Fläche, dass sie mit der Längsachse des Aufzugsschachts im Mittel einen Winkel von ≤ 30 Grad einschließt, vorzugsweise einen Winkel ≤ 30 Grad und ≥ 3 Grad und optimaler Weise einen Winkel ≤ 30 Grad und ≥20 Grad.

7. Führungsschiene nach Anspruch 5 oder 6, **dadurch gekennzeichnet, dass** die abgeschrägte Fläche des Abweisers gewölbt, vorzugsweise ballig ist.

8. Führungsschiene nach einem der vorhergehenden Ansprüche, **dadurch gekennzeichnet, dass** der Führungsabschnitt (6a) zwei- oder mehrere separate Führungsspuren nebeneinander besitzt.

9. Führungsschiene nach einem der vorhergehenden Ansprüche, **dadurch gekennzeichnet, dass** der Profilkörper (6) so gestaltet und dimensioniert ist, dass die Führungsschiene alternativ auch als deckenseitige Schiene zur Aufhängung und/oder Führung von Kabinen- oder Schachttüren einsetzbar ist.

10. Führungsschiene nach einem der vorhergehenden Ansprüche, **dadurch gekennzeichnet, dass** der Profilkörper einen Flansch (6e) besitzt, an dem zumindest eine Führungsfläche (7a) bzw. eine Abdeckfläche (7b), die eine tiefer in das Innere der Führungsschiene führende Öffnung zwischen dem Abweiser und einer Wand der Führungsschiene vor unmittelbarem Zugang schützt, nachträglich befestigbar ist.

11. Führungsschiene nach einem der vorhergehenden Ansprüche, **dadurch gekennzeichnet, dass** der Profilkörper wenigstens einen Flansch (6d oder 6e) besitzt, an dem ein Element (8) zur vollständigen Abdeckung (Abdeckelement) eines von den Führungsschuhen (2) nicht durchfahrenen Bereichs der Öffnung (6f) befestigbar ist.

12. Führungsschiene nach einem der vorhergehenden Ansprüche, **dadurch gekennzeichnet, dass** der Profilkörper (6) einen Flansch (6e) besitzt, an dem eine Türschürze (3) befestigbar ist.

13. Führungsschiene nach einem der vorhergehenden Ansprüche, **dadurch gekennzeichnet, dass** der Profilkörper (6) einen Schenkel (6d) besitzt, der als schachtseitiger Abschluss der sich in den Bereich der Tür erstreckenden Stockwerks- oder Kabinenverkleidung (5) verwendbar ist, wobei es sich jeweils um eine Boden- oder Deckenverkleidung handeln kann.

14. Führungsschiene nach einem der vorhergehenden Ansprüche, **dadurch gekennzeichnet, dass** der den Abweiser (6g) und zumindest einen Teil (6h) der Führung (6a) tragende Profilkörper (6) einstückig ausgebildet ist und vorzugsweise aus einem Biegeteil aus Blech oder aus einem Strangpressprofil besteht

15. Führungsschienensystem, **dadurch gekennzeichnet, dass** das Führungsschienensystem aus einer Führungsschiene mit einem Profilkörper (6) nach einem der vorhergehenden Ansprüche, sowie bedarfsweise einzeln oder insgesamt damit zu kombinierenden Komponenten, nämlich einer Schürze (3), einer Abdeckung (8) sowie vorzugsweise zusätzlich einem eine Führungsfläche (7a) oder eine Abdeckfläche (7b) tragenden Profil (7), besteht.

16. Führungsschienensystem nach Anspruch 15, **dadurch gekennzeichnet, dass** das System um einen bedarfsweise am Profilkörper (6) zu befestigenden Abschlussschenkel (6d) erweitert ist.

17. Aufzugstürenanordnung für seitlich oder zentral öffnende Aufzugskabinen- oder Aufzugsschachttüren bestehend aus mindestens einem verschiebbar geführten Türpaneel (1) und vorzugsweise einem Türantrieb nebst zugehöriger automatischer Türsteuerung, **dadurch gekennzeichnet, dass** das mindestens eine Türpaneel (1) von einer Führungsschiene nach einem der vorhergehenden Ansprüche geführt wird.

18. Aufzugstürenanordnung nach Anspruch 17, **dadurch gekennzeichnet, dass** der Führungsschuh im Bereich der Führungsschiene insgesamt um einen größeren Winkel als 180 Grad gebogen oder gekrümmt ist.

19. Aufzugstürenanordnung nach einem der Ansprüche 17 oder 18, **dadurch gekennzeichnet, dass** der Führungsschuh (2) so profiliiert ist, dass er beim Öffnen und Schließen des Türpaneels möglichst dicht entlang der Kontur der Führungsschiene geführt wird.

20. Aufzugsanlage mit einer Aufzugskabine, einem Aufzugsantrieb, einer Aufzugssteuerung und Aufzugstürenanordnungen für zumindest eine Kabinen- und eine Schachttür, wobei die Aufzugssteuerung vorzugsweise zumindest eine Aufzugstürenanordnung vorlaufend öffnet, **dadurch gekennzeichnet, dass** zumindest eine Aufzugstürenanordnung, deren Führungsschiene durch das vorlaufende Öffnen einer anderen Aufzugstürenanordnung zeitweilig zugänglich wird, als eine Aufzugstürenanordnung gemäß einem der Ansprüche 17 bis 19 ausgebildet ist.

## Claims

1. A guide rail for guiding laterally or centrally opening lift cabin or lift shaft doors consisting of a profile body (6), which is so shaped that the profile body (6) is mountable on a lift cabin or in the region of a landing door opening such that at least one guide section (6a) is present, which is accessible from the lift shaft and into which guide elements (2) on the lift door can engage via an opening (6f) in the profile body (6) so that they are guided, **characterised in that** there is a deflector (6g) in the region of the said opening (6f) in the profile body (6), which is so shaped that when relative movement of the guide rail, with respect to its installed position, occurs perpendicular to its longitudinal axis in an approximately vertical direction, it can deflect a foreign body shaped in the form of a metal rod with a free length of 30 cm and a relatively small thickness, as the guide shoe to be used with the guide rail, whose one end has entered, as a result of a movement in an approximately horizontal direction, as far as possible through the said opening (6f) into the guide rail and is held in position by hand at its other end, and the guide section (6a) is constructed in the form of a guide device which is reachable only indirectly, i.e. as a result of deflection of the guide element ≥ 90 degrees, from outside the guide rail and which can guidingly receive one end, provided with a sliding or roller body, of a guide element (2) on a lift door element (1) between at least two guide surfaces (7a, 6h).

2. A guide rail as claimed in one of the preceding claims, **characterised in that** the free width "X" of the opening, which renders the guide section (6f) accessible, in a direction perpendicular to the longitudinal axis of the guide rail is smaller than or equal to 25 mm, preferably smaller than or equal to 16 mm and ideally smaller than or equal to 13 mm.

3. A guide rail as claimed in one of the preceding claims, **characterised in that** the overlap "Y", to be measured in a vertical direction, between the deflector and the outer edge opposite to it on the shaft side> 0, preferably > 10 mm and ideally > 15 mm, when the deflector (6g) does not limit the depth, to which a body can at most enter in a horizontal direction into the interior of the guide track.

4. A guide rail as claimed in one of the preceding claims, **characterised in that** the deflector (6g) carries a friction-reducing agent, preferably a coating.

5. A guide rail as claimed in one of the preceding claims, **characterised in that** the deflector (6g) is constituted by a bevelled surface.

6. A guide rail as claimed in Claim 5, **characterised in that** the bevelled surface is so shaped, preferably as a substantially flat surface, that it defines, together with the longitudinal axis of the lift shaft, on average, an angle of ≤ 30 degrees, preferably an angle of ≤30 degrees and ≥3 degrees and optimally an angle ≤30 degrees and ≥20 degrees.

7. A guide rail as claimed in Claim 5 or 6, **characterised in that** the bevelled surface of the deflector is domed, preferably spherical.

8. A guide rail as claimed in one of the preceding claims, **characterised in that** the guide section (6a) has two or more separate guide tracks next to one another.

9. A guide rail as claimed in any one of the preceding claims, **characterised in that** the profile body (6) is so shaped and dimensioned that the guide rail is alternatively usable also as a ceiling rail for suspending and/or guiding cabin or shaft doors.

10. A guide rail as claimed in one of the preceding claims, **characterised in that** the profile body has a flange (6e), to which at least one guide surface (7a) or a cover surface (7b), which protects an opening, extending deeper into the interior of the guide rail, between the deflector and a wall of the guide rail from direct access, may be subsequently fastened.

11. A guide rail as claimed in one of the preceding claims, **characterised in that** the profile body has at least one flange (6d or 6e), to which an element (8) for completely covering (cover element) a region of the opening (6f), through which the guide shoes (2) do not pass, may be fastened.

12. A guide rail as claimed in one of the preceding claims, **characterised in that** the profile body (6) has a flange (6e), to which a door skirt (3) may be fastened.

13. A guide rail as claimed in one of the preceding claims, **characterised in that** the profile body (6) has a limb (6d), which is usable as a termination on the shaft side of the landing or cabin lining (5) extending into the region of the door, which can in each case be a floor or ceiling lining.

14. A guide rail as claimed in one of the preceding claims, **characterised in that** the profile body (6), which carries the deflector (6g) and at least a portion (6h) of the guide (6a), is of one-piece construction and preferably consists of a flexible component of metal plate or of an extruded profile.

15. A guide rail system, **characterised in that** the guide rail system consists of a guide rail with a profile body (6) as claimed in one of the preceding claims and, if required, components individually or to be combined with it as a whole, namely a skirt (3), a cover (8) and preferably additionally a profile (7) carrying a guide surface (7a) or a cover surface (7b).

16. A guide rail system as claimed in Claim 15, **characterised in that** the system is extended by a termination limb (6d), which is to be fastened, if required, to the profile body (6).

17. A lift door arrangement for laterally or centrally opening lift cabin or lift shaft doors consisting of at least one movably guided door panel (1) and preferably a door actuator together with an associated automatic door controller, **characterised in that** the at least one door panel (1) is guided by a guide rail as claimed in one of the preceding claims.

18. A lift door arrangement as claimed in Claim 17, **characterised in that** the guide shoe is curved or bent in the region of the guide rail in total by a larger angle than 180 degrees.

19. A lift door arrangement as claimed in one of Claims 17 or 18, **characterised in that** the guide shoe (2) is so profiled that, when opening and closing the door panel, it is guided as closely as possible along the contour of the guide rail.

20. A lift installation including a lift cabin, a lift motor, a lift controller and lift door arrangements for at least one cabin door and a shaft door, wherein the lift controller preferably firstly opens at least one lift door arrangement, **characterised in that** at least one lift door arrangement, the guide rail of which becomes temporarily accessible as a result of the prior opening of another lift door arrangement, is constructed in the form of a lift door arrangement as claimed in one of Claims 17 to 19.

## Revendications

1. Rail de guidage destiné à guider des portes de cage d'ascenseur ou de cabine d'ascenseur à ouverture centrale ou latérale, se composant d'un corps de profil (6), qui est conçu de sorte que le corps de profil (6) peut être placé au niveau d'une cabine d'ascenseur ou dans la zone d'une ouverture de porte palière, de sorte qu'au moins une section de guidage (6a) accessible du côté cage d'ascenseur est présente au niveau du corps de profil (6), dans laquelle des éléments de guidage (2) de la porte d'ascenseur peuvent s'engrener par le biais d'une ouverture (6f) dans le corps de profil (6) de sorte qu'elles puissent être guidées, **caractérisé en ce que** dans la zone de ladite ouverture (6f) du corps de profil (6), un déflecteur (6g) est présent, qui est configuré de telle manière que, lorsque le rail de guidage effectue un mouvement relatif, par rapport à sa position de montage, perpendiculaire à son axe longitudinal dans un sens à peu près vertical, le déflecteur peut repousser un corps étranger conçu comme une tige métallique d'une longueur libre de 30 cm et d'une épaisseur inférieure à celle des patins de guidage à utiliser avec le rail de guidage, lequel corps a pénétré autant que possible à travers ladite ouverture (6f) dans le rail de guidage avec une de ses extrémités par un déplacement dans un sens à peu près horizontal et est maintenu à son autre extrémité avec la main, et la section de guidage (6a) est construite comme un dispositif de guidage accessible uniquement de manière indirecte, c'est-à-dire par un retournement de l'élément de guidage ≥90 degrés, depuis l'extérieur du rail de guidage, lequel dispositif peut recevoir et faire coulisser une extrémité d'un élément de guidage (2) d'un élément de porte d'ascenseur (1) équipée d'un corps de roulement ou une pièce coulissante entre au moins deux surfaces de guidage (7a, 6h).

2. Rail de guidage selon l'une quelconque des revendications précédentes, **caractérisé en ce que** l'écartement « X » de l'ouverture rendant accessible la section de guidage (6f) dans un sens perpendiculaire à l'axe longitudinal du rail de guidage est inférieur ou égal à 25 mm, de préférence inférieur ou égal à 16 mm et idéalement inférieur ou égal à 13 mm.

3. Rail de guidage selon l'une quelconque des revendications précédentes, **caractérisé en ce que** le recouvrement « Y » à mesurer dans le sens vertical entre le déflecteur et l'arête extérieure côté cage lui faisant face est > 0, de préférence > 10 mm et idéalement > 15 mm, lorsque le déflecteur (6g) ne limite pas la profondeur dans laquelle un corps peut pénétrer au maximum dans la direction horizontale à l'intérieur du rail de guidage.

4. Rail de guidage selon l'une quelconque des revendications précédentes, **caractérisé en ce que** le déflecteur (6g) porte des moyens réduisant le frottement, de préférence un revêtement.

5. Rail de guidage selon l'une quelconque des revendications précédentes, **caractérisé en ce que** le déflecteur (6g) est formé par une surface inclinée.

6. Rail de guidage selon la revendication 5, **caractérisé en ce que** la surface inclinée est conçue, de préférence comme une surface sensiblement plane, de sorte qu'elle comprend en moyenne un angle ≤30 degrés, de préférence un angle ≤30 degrés et ≥3 degrés et de manière optimale un angle ≤30 degrés et ≥20 degrés, avec l'axe longitudinal de la cage d'ascenseur.

7. Rail de guidage selon la revendication 5 ou 6, **caractérisé en ce que** la surface inclinée du déflecteur est cintrée, de préférence bombée.

8. Rail selon l'une quelconque des revendications précédentes, **caractérisé en ce que** la section de guidage (6a) possède deux ou plusieurs voies de guidage séparées les unes à côté des autres.

9. Rail selon l'une quelconque des revendications précédentes, **caractérisé en ce que** le corps de profil (6) est conçu et dimensionné de sorte que le rail de guidage peut aussi être utilisé en variante comme un rail de côté plafond permettant de suspendre et/ou de guider des portes de cage ou de cabine.

10. Rail selon l'une quelconque des revendications précédentes, **caractérisé en ce que** le corps de profil possède une bride (6e), au niveau de laquelle au moins une surface de guidage (7a) ou une surface de recouvrement (7b) peut être fixée ultérieurement, laquelle surface protège une ouverture conduisant plus en profondeur à l'intérieur du rail de guidage entre le déflecteur et une paroi du rail de guidage de l'accès direct.

11. Rail selon l'une quelconque des revendications précédentes, **caractérisé en ce que** le corps de profil possède au moins une bride (6d ou 6e) au niveau de laquelle un élément (8) peut être fixé pour recouvrir entièrement (élément de recouvrement) une zone de l'ouverture (6f) non traversée par les patins de guidage (2).

12. Rail selon l'une quelconque des revendications précédentes, **caractérisé en ce que** le corps de profil (6) possède une bride (6e) au niveau de laquelle un tablier de porte (3) peut être fixé.

13. Rail selon l'une quelconque des revendications précédentes, **caractérisé en ce que** le corps de profil (6) possède un montant (6d) qui peut être utilisé comme fermeture, sur le côté cage, du revêtement de cabine ou d'étage (5) s'étendant dans la zone de la porte, en sachant qu'il peut s'agir respectivement d'un revêtement de plafond ou de sol.

14. Rail selon l'une quelconque des revendications précédentes, **caractérisé en ce que** le corps de profil (6) portant le déflecteur (6g) et au moins une pièce (6h) du guidage (6a) est formé d'une seule pièce et est constitué de préférence d'une pièce pliée en tôle ou en profilé tiré.

15. Système de rail de guidage, **caractérisé en ce que** le système de rail de guidage se compose d'un rail de guidage muni d'un corps de profil (6) selon l'une quelconque des revendications précédentes, ainsi que de composants à combiner à celui-ci en cas de besoin isolément ou ensemble, à savoir un tablier (3), un recouvrement (8), ainsi que de préférence en plus un profil (7) portant une surface de guidage (7a) ou une surface de recouvrement (7b).

16. Système de guidage, selon la revendication 15, **caractérisé en ce que** le système est augmenté d'un montant de fermeture (6d) à fixer en cas de besoin au corps de profil (6).

17. Disposition de porte d'ascenseur pour des portes de cage d'ascenseur ou de cabine d'ascenseur à ouverture centrale ou latérale se composant d'au moins un panneau de porte (1) guidé de façon à pouvoir coulisser et de préférence d'un entraînement de porte en plus de la commande de porte automatique associée, **caractérisée en ce qu'**au moins un panneau de porte (1) est guidé par un rail de guidage selon l'une quelconque des revendications précédentes.

18. Disposition de porte d'ascenseur selon la revendication 17, **caractérisée en ce que** le patin de guidage est courbé ou arqué dans la zone du rail de guidage globalement d'un angle supérieur à 180 degrés.

19. Disposition de porte d'ascenseur selon l'une quelconque des revendications 17 ou 18, **caractérisée en ce que** le patin de guidage (2) est profilé de sorte que lors de l'ouverture et de la fermeture du panneau de porte elle est guidée aussi près que possible le long du contour du rail de guidage.

20. Installation d'ascenseur dotée d'une cabine d'ascenseur, d'un entraînement d'ascenseur, d'une commande d'ascenseur et de dispositions de porte d'ascenseur pour au moins une porte de cage et de cabine, en sachant que la commande d'ascenseur ouvre d'abord de préférence au moins une disposition de porte d'ascenseur, **caractérisée en ce qu'**au moins une disposition de porte d'ascenseur, dont le rail de guidage est accessible momentanément par l'ouverture précédente d'une autre disposition de porte d'ascenseur, est construite comme une disposition de porte d'ascenseur selon les revendications 17 à 19.
